# EUROPÄISCHE PATENTANMELDUNG

(11) **EP 0 063 668 A1**
(43) Veröffentlichungstag der Anmeldung: **03.11.1982**
(21) Anmeldenummer: 81810160.2
(22) Anmeldetag: 28.04.1981
(51) Int. Cl.: A47L 25/08, A46B 11/02

(54) **Gerät mit einem Bürsten- und Griffteil**

(71) Anmelder: Eichenberger, Max, CH-4705 Wangen a.A. (CH)
(72) Erfinder: Eichenberger, Max, CH-4705 Wangen a.A. (CH)
(74) Vertreter: Seehof, Michel

(57) **Zusammenfassung**

Das Gerät (1) besteht aus einem Bürstenteil (2) und einem hohlen Griffteil (3). im Hohlraum des Griffes befindet sich eine Sprühdose (6) mit einem Fleckenentfernungsmittel oder mit einem Parfum oder dergleichen, wobei bei Nichtgebrauch die auswechselbare Sprühdose durch eine Kappe und der Bürstenteil durch eine Schutzkappe abgedeckt wird.

Mit einem solchen Gerät, das leicht in einer Handtasche Platz findet, können mühelos und gründlich Flecken entfernt oder ein Parfumfläschchen mitgeführt werden, wobei die Bürste auch eine Haarbürste sein kann.

## Beschreibung

Die vorliegende Erfindung bezieht sich auf ein Gerät mit einem Bürstenteil, insbesondere zum Reinigen von Kleidern, Polstern und dergleichen.

Unterwegs ist oft erwünscht, nicht nur eine Bürste, zur Reinigung oder für die Haare, sondern auch ein Fleckenentfernungsmittel bzw. ein Parfum oder Toilettenwasser bei sich zu haben und es ist Aufgabe der vorliegenden Erfindung ein Gerät anzugeben, das die gründliche Entfernung von Flecken auf Kleidern oder ähnlichem gestattet oder die Mitführung von Parfum oder dergleichen erleichtert. Diese Aufgabe wird mit einem im Patentanspruch 1 angegebenen Gerät gelöst.

Die Erfindung wird im folgenden anhand einer Zeichnung eines Ausführungsbeispiels näher erläutert werden.
Figur 1 zeigt das erfindungsgemässe, geschlossene Gerät in Seitenansicht,
Figur 2 zeigt das offene Gerät in Draufsicht,
Figur 3 zeigt im Schnitt eine Ausschnittsvergrösserung und
Figur 4 zeigt das Gerät von vorne.

Man erkennt in Figur 1 ein Reinigungsgerät 1, bestehend aus einem Bürstenteil 2 und einem hohlen Griffteil 3, der eine abnehmbare Verschlusskappe 4 aufweist. Der Boden 9 des Bürstenteils ist derart abgesetzt, dass die Borsten nur wenig oder nicht über den Griffteil hinausragen, siehe Figur 4. Der Griffteil ist in diesem Ausführungsbeispiel fluchtend an den Bürstenteil angeordnet, so dass das Gerät stabförmig ist.

Im hohlen Griffteil 3 befindet sich eine mit einem Verschluss 5 versehene Sprühdose 6 mit einem Fleckenentfernungsmittel. Die Sprühdose 6 enthält einen Sprühkopf 7, mit welchem das Fleckenentfernungsmittel auf einen zu entfernenden Flecken gesprüht werden kann. Die Aussenmasse der Sprühdose und die Innenmasse des Griffteils sind selbstverständlich derart aufeinander abgestimmt, dass die Sprühdose gut im Griffteil gehalten ist. Um das Hineinschieben der Sprühdose und das Aufsetzen der Kappe zu erleichtern, sind Bohrungen 10 im abgeschrägten Bereich des Griffteils und an der Kappe vorgesehen, sowie am Verschluss 5 der Sprühdose, wobei der Verschluss und die Kappe den Sprühkopf wirksam schützen. Da die Sprühdose herausziehbar ist, kann sie leicht ersetzt werden. Ueber dem Bürstenteil befindet sich, strichpunktiert angedeutet, eine Schutzkappe 8 mit verstärktem Ende.

Die Erfindung ist nicht an eine bestimmte äussere Form und an bestimmte Dimensionen gebunden, doch ist es vorteilhaft, das Gerät derart herzustellen, dass es bequem in ein Handschuhfach oder in eine Handtasche passt. Dabei kann der Griff selbstverständlich statt zylindrisch mehreckig, oder der Bürstenteil rundum mit Borsten versehen sein. Es ist insbesondere auch möglich, dass der Griffteil nicht in Längsrichtung anschliessend an den Bürstenteil, sondern darunter angeordnet ist, wobei die Schutzkappe entsprechend gestaltet werden muss. Ausserdem kann anstatt einer Sprühdose mit Fleckenentfernungsmittel auch ein Parfumfläschchen oder eine Sprühdose mit Toilettenwasser oder ein anderer Gegenstand im Griff untergebracht sein, wobei die Bürste auch eine Haarbürste sein kann.

Zweckmässigerweise wird das Gerät, mit Ausnahme der Borsten und des Behälters, aus einem geeigneten Kunststoff gespritzt.

## Patentansprüche

1. Gerät mit einem Bürsten- und Griffteil,
dadurch gekennzeichnet,
dass der Griffteil (3) hohl ist und eine abnehmbare Kappe (4) aufweist und einen auswechselbar befestigten Behälter (6) enthält.

2. Gerät nach Anspruch 1 zur Reinigung von Kleidern, Polstern und dergleichen,
dadurch gekennzeichnet,
dass der Behälter eine ein Fleckenentfernungsmittel enthaltende Sprühdose (6) mit einem Sprühkopf (7) und einem Verschluss (5) ist.

3. Gerät nach Anspruch 1 oder 2,
dadurch gekennzeichnet,
dass der Bürstenteil (2, 9) eine Schutzkappe (8) aufweist.

4. Gerät nach einem der Ansprüche 1 bis 3,
dadurch gekennzeichnet,
dass der zylindrische Griffteil (3) in Längsrichtung gesehen fluchtend mit dem ebenfalls zylindrischen Bürstenteil (2, 9) angeordnet ist.

5. Gerät nach einem der Ansprüche 1 bis 3,
dadurch gekennzeichnet,
dass der hohle Griffteil unterhalb des Bürstenteils angeordnet ist.

6. Gerät nach einem der Ansprüche 1 bis 5,
dadurch gekennzeichnet,
dass es, mit Ausnahme der Borsten und des Behälters, aus Kunststoff gespritzt ist.
